# EUROPÄISCHE PATENTSCHRIFT

(11) **EP 1 347 122 B1**
(45) Veröffentlichungstag und Bekanntmachung des Hinweises auf die Patenterteilung: **20.04.2005**
(21) Anmeldenummer: 02005199.1
(22) Anmeldetag: 08.03.2002
(51) Int. Cl.: E04G 23/02

(54) **Packer und Verfahren zum Einbringen des Packers in ein Gebäudeteil**
Packer and method for inserting this packer in a construction element
Dispositif d'injection sous pression et méthode d'insertion de ce dispositif dans un élément de construction

(43) Veröffentlichungstag der Anmeldung: 24.09.2003
(62) Teilanmeldung aus: 02024021.4
(73) Patentinhaber: high-Chem GmbH, 81827 München (DE)
(72) Erfinder:
(74) Vertreter: Szynka, Dirk

(56) Entgegenhaltungen:
- DE-A- 2 752 461
- DE-A- 19 635 828
- FR-A- 2 606 060
- JP-A- 1 025 000
- JP-A- 3 241 115
- US-A- 4 905 430
- US-A1- 2000 345 789
- US-A1- 2002 039 538

## Beschreibung

Die vorliegende Erfindung betrifft einen Packer sowie ein Verfahren zum Einbringen dieses Packers in einen Gebäudeteil.

Bei der Injektion flüssiger Medien in Gebäudeteile aus festen mineralischen Baustoffen, etwa aus Mauerwerk, Beton und dergleichen (jedoch nicht aus Holz oder Metall) werden sogenannte Packer verwendet. Dabei handelt es sich um im Wesentlichen rohrförmige Vorrichtungen mit einem inneren Rohrdurchgang. Diese Packer werden in einem in dem Gebäudeteil angebrachten Loch angebracht und dienen zu Injektionen eines flüssigen Mediums in das Gebäudeteil. Bei dem Injektionsmedium kann es sich um eine Flüssigkeit zur Sanierung von Mauerwerk, zum Aufbauen von Sperrschichten gegen aufsteigende Feuchtigkeit, zum Verfüllen von Hohlräumen und Abdichten von Rissen und dergleichen handeln. Unabhängig von der genauen Funktion des Injektionsmediums besteht die Aufgabe des Packers darin, eine Möglichkeit zum Injizieren des Mediums in flüssigem Zustand in das Gebäudeteil zu bieten, wozu an dem Packer eine Leitung angeschlossen wird. Dabei können relativ hohe Drücke notwendig sein, so dass die Verankerung des Packers in dem Gebäudeteil eine wesentliche Rolle spielt. Häufig werden die verankerten Packer nach Gebrauch in dem Loch belassen.

Die JP 01 023 000 A zeigt ein Verfahren bzw. einen Satz bzw. einen Packer nach dem Oberbegriff des Anspruchs 1 bzw. 4 bzw. 11.

Die DE 196 35 828 A zeigt einen Packer, der in ein Loch in einem Gebäudeteil eingeschlagen wird und zur Verankerung in dem Loch angeformte Dichtwülste als Verankerungsmittel aufweist. Danach können flüssige Injektionsmaterialien in das Mauerwerk injiziert werden, die in dem Mauerwerk erstarren.

Die US 4 905 430 zeigt einen Packer, der in einem Bohrloch eingebracht und mit einer Dichtmasse, etwa einer Zweikomponenten-Epoxidharzmasse, die in dem Loch aushärtet, abgedichtet wird.

Ferner wird auf die FR 2 606 060 verwiesen.

Der Erfindung liegt das technische Problem zugrunde, einen verbesserten Packer und ein Verfahren zum Einbringen des Packers in das Gebäudeteil anzugeben.

Die Erfindung betrifft zum einen ein Verfahren zum Befestigen eines Packers in einem Gebäudeteil aus festem mineralischen Baustoff mit den Merkmalen nach Anspruch 1.

Ferner bezieht sich die Erfindung auf einen Satz aus einem für dieses Verfahren ausgelegten Packer und einem flüssigen Befestigungsmaterial, das für das obige Verfahren ausgelegt ist mit den Merkmalen nach Anspruch 4.

Schließlich bezieht sich die Erfindung auf einen Packer, der für das genannte Verfahren ausgelegt ist und die Merkmale des Anspruchs 11 aufweist.

Die Erfindung verwendet zur Verankerung des Packers in dem Gebäudeteil ein flüssig einzubringendes Befestigungsmaterial, das sich zwischen dem Packer und der Lochinnenwand verfestigt. Dabei kann es sich um ein einkomponentiges Material handeln, das sich beispielsweise durch Sauerstoffkontakt verfestigt, oder um ein mehrkomponentiges Material, das sich nach Vermischen der Komponenten verfestigt. Dabei richtet sich die Erfindung jedoch auf schaumbildende Befestigungsmaterialien, die nach dem Einbringen aufschäumen und sich dann verfestigen, beispielsweise PUR-Schaumsysteme.

Der Packer ist an diese neue Form der Befestigung in dem Gebäudeteil insoweit angepasst, als er an seinem Innenteil in einem gewissen Abstand von seinem Außenteil eine Dichtlippe aufweist, die ein weiteres Eindringen des Befestigungsmaterials in das Loch während des Einbringens des Befestigungsmaterials oder danach - beispielsweise beim Aufschäumen - hemmt oder unterbindet.

In dieser Weise kann in den zwischen der Außenwand des Innenteils des Packers und der Innenwand des Lochs verbleibenden Zwischenraum Befestigungsmaterial eingebracht werden, das im Wesentlichen dort verbleibt und nicht entlang dem Innenteil in das von dem Packer nicht mehr erfasste Innere des Loches verloren geht. Das zwischen dem Packer und der Lochinnenwand verbleibende Befestigungsmaterial verfestigt sich, vorzugsweise unter Schaumbildung und Expansion, und hält den Packer nach der Verfestigung in dem Loch fest. Dabei werden durch die Anpassung des anfangs flüssigen Befestigungsmaterials an die Form des Packers und des Loches eine sehr weitgehende Anlage und gute Ausfüllung erzielt, so dass die Festigkeit der Befestigung vergleichsweise hoch ist.

Gleichzeitig wird das Material des Gebäudeteils, etwa brüchiges Mauerwerk, nicht stark und nicht punktuell belastet. Dadurch unterscheidet sich die Erfindung vorteilhaft von konventionellen Packern, bei denen beispielsweise Hülsen aus elastischem Material innerhalb des Loches komprimiert werden, um durch Anpressen gegen die Innenwände des Lochs eine Klemmwirkung zu erzielen. Diese Klemmwirkung findet nur zwischen einem vergleichsweise kleinen Flächenbereich der Hülse und der Lochinnenwand statt und belastet daher das Mauerwerk oder anderes Material des Gebäudeteils ungleichmäßig. Wenn das Material brüchig ist, ist die Befestigungswirkung unzureichend.

Ähnliches gilt für den Vergleich der Erfindung mit konventionellen Packern, die durch Kraftschluss befestigt werden, in dem sie ähnlich einem Nagel in das Mauerwerk eingeschlagen werden. Im Gegensatz dazu soll der erfindungsgemäße Packer ohne großen Kraftaufwand in das Loch eingeschoben werden, um dann in der beschriebenen Weise befestigt zu werden.

Das Befestigungsmaterial muss sich nicht notwendigerweise zu einem eigentlichen Feststoff verfestigen. Es kann genügen, dass es seine Viskosität stark erhöht. Im Einzelnen sind die Anforderungen an die Festigkeit und Belastbarkeit des Befestigungsmaterials nach der Verfestigung stark von dem Material des Gebäudeteils und von dem zu erwartenden Injektionsdruck bei der späteren Verwendung des Packers abhängig.

Die beschriebene Dichtlippe des Packers dient nicht nur dazu, das Befestigungsmaterial zwischen dem Packer und dem umgebenden Innenrand des Loches zu halten. Die Dichtlippe verbessert ferner die Verankerung des Packers in dem Befestigungsmaterial nach der Verfestigung.

Ferner kann eine Zentrierung des Packers im Loch durch einen Innenteilabschnitt des Packers erreicht werden, der an den Lochinnenquerschnitt angepasst ist. Dieser Innenteilabschnitt kann die soeben erwähnte Dichtlippe sein. Durch die Zentrierung wird sichergestellt, dass der Zwischenraum zwischen dem Packerinnenteil und der Lochinnenwand zumindest bereichsweise um den Umfang des Innenteils einigermaßen gleichmäßig ist, so dass sich das Befestigungsmaterial gut um den Umfang des Innenteils herum verteilen kann.

Das Befestigungsmaterial kann vorzugsweise mit einer Kanüle in das Loch eingebracht werden, die sich in den Zwischenraum zwischen Packer und Lochinnenwand einschieben lässt oder zumindest an dessen äußeren Zugang heranführen lässt. Vorzugsweise ist der Packer ferner mit einer Abschlussplatte versehen, die bei dem Einschieben des Packers in das Loch an der Außenwand des Gebäudeteils, also gewissermaßen dem äußeren Rand des Lochs, zur Anlage kommt und damit den Zwischenraum nach außen abschließt. Dieser Abschluss muss natürlich nicht im eigentlichen Wortsinn dicht sein. Ähnlich wie bei der bereits erwähnten Dichtlippe genügt es, dass ein Herausfließen des Befestigungsmaterials zumindest deutlich gehemmt wird.

Die Abschlussplatte kann vorzugsweise Möglichkeiten zum Durchführen des Befestigungsmaterials, insbesondere der Kanüle, aufweisen. Dabei kann es sich zum Beispiel um Dünnstellen handeln, die mit der Kanüle durchstoßen werden, oder um relativ kleine Löcher, die an der beschriebenen Abschlusswirkung nichts wesentliches ändern.

Die beschriebene Dichtlippe hat vorzugsweise einen Abstand zu der Abschlussplatte bzw., falls keine Abschlussplatte vorhanden ist, zu der Grenze zwischen Außenteil und Innenteil, die zumindest das Doppelte, besonders bevorzugterweise zumindest das Dreifache, des Außendurchmessers des Innenteils in diesem Bereich zwischen Dichtlippe und Außenteil beträgt.

Ferner ist bevorzugt, dass die Dichtlippe doppelt vorgesehen ist, wobei zwischen den beiden Einzeldichtlippen ein axialer Abstand vorliegt, der im Vergleich zu dem Abstand zu dem Außenteil des Packers relativ klein ist. Durch die doppelte oder auch darüber hinausgehende vielfache Ausführung der Dichtlippe wird deren Dichteigenschaft verbessert, ohne einen festen Andruck der Dichtlippe an die Innenwände des Lochs notwendig zu machen. Im übrigen hat die Dichtlippe die beschriebene Zentrierungsfunktion, indem sie das Innenteil etwa in der Lochmitte hält. Bei mehrfacher Ausführung kann sie über die Zentrierung hinaus den Packer auch etwas gegen ein Verkippen halten und damit eine gewisse Zentrierungsfunktion über die Längserstreckung des Innenteils ausüben. Es kommt jedoch nicht wesentlich auf die Präzision dieser Zentrierung an. Es ist lediglich notwendig, den Packer mit dem Befestigungsmaterial fest in dem Loch zu verankern, wozu eine Gleichmäßigkeit des Zwischenraüms zwischen Packer und Innenwand des Lochs um dem Umfang des Packers nicht wesentlich ist. Eine günstige Bemessung für die Dichtlippenhöhe beträgt 20% des an dieser Stelle im übrigen auftretenden Außendurchmessers des Packers oder mehr. Die Dichtlippe bzw. die Dichtlippen haben dann also einen Außendurchmesser von zumindest dem 1,2-fachen des in angrenzenden Bereichen auftretenden Außendurchmessers des Packers.

Zwischen der bereits erwähnten Abschlussplatte und der oder den Dichtlippen kann ferner ein Wulst (oder auch mehrere Wülste) vorgesehen sein, der jedoch einen kleineren Außenradius als die Dichtlippe aufweist und somit nicht bis an die Innenwand des Loches heranreicht. Dieser Wulst kann zur Verbesserung der Verankerung des Packers in dem Befestigungsmaterial nach dessen Verfestigung dienen und damit die Funktion der Dichtlippe(n) unterstützen. Außerdem wurde empirisch festgestellt, dass dieser Wulst die Verteilung des Befestigungsmaterials zwischen der Außenwand des Packers und der Innenwand des Lochs verbessern kann. Der Wulst läuft vorzugsweise, jedoch nicht notwendigerweise, um den Umfang des Packerinnenteils herum. Bei einem nur an einem Teil des Umfangs auftretenden Wulst ist der Begriff des Außenradius nur auf diesen Teil zu beziehen.

Weiterhin sieht ein Ausführungsbeispiel vor, den Innenrohrdurchgang des Packers möglichst verengungsfrei auszuführen, also insbesondere kein Ventil in dem Packer vorzusehen. Damit kann eine wirksame Injektion und insbesondere ein effektiver Druckaufbau innerhalb des Loches bewirkt werden. Zusammen mit der den zu sanierenden Baustoff einerseits schonenden und andererseits sehr effektiven Verankerung des Packers ergeben sich damit wesentliche Gebrauchsvorteile.

Schließlich sieht die Erfindung als weitere bevorzugte Ausgestaltung eine Kupplung an dem Außenteil des Packers vor, die für eine lösbare Schnappkupplung seitens einer anzuschließenden Leitung vorgesehen ist. Beispielsweise kann diese Kupplung an ein gängiges Anschlusssystem von Gartenschläuchen angepasst sein.

Im folgenden wird ein Ausführungsbeispiel der Erfindung erläutert. Dabei offenbarte Einzelmerkmale können auch in anderen Kombinationen erfindungswesentlich sein. Insbesondere bezieht sich die nachfolgende Beschreibung genauso wie die bisherige sowohl auf die Vorrichtungskategorie als auch auf die Verfahrenskategorie, so dass alle Einzelheiten in ihrer Bedeutung für das erfindungsgemäße Verfahren und für den erfindungsgemäßen Packer bzw. Packersatz zu verstehen sind.
- Figur 1: zeigt einen Schnitt durch einen bevorzugten Packer entlang seiner Längsachse, der in ein Loch in einem Gebäudeteil eingesetzt ist.
- Figur 2: zeigt den Packer aus Figur 1 in Seitenansicht.
- Figur 3: zeigt den Packer in einer Figur 1 entsprechenden Schnittdarstellung, jedoch nur den Packer selbst.
- Figur 4: zeigt eine Draufsicht auf den Packer, die einer Ansicht entlang der Längsrichtung entsprechend Figur 2 von oben entspricht.

Der in den Figuren dargestellte Packer 1 weist einen Innenteil 2 und einen Außenteil 3 auf. Der Innenteil 2 und der Außenteil 3 werden durch eine senkrecht zu der in den Figuren eingezeichneten Längsachse des Packers 1 verlaufende und den Packer 1 um seinen Umfang umgebende ringförmige Abschlussplatte 4 getrennt. Die Abschlussplatte 4 weist zwei parallel zu der Längsachse verlaufende kleine Öffnungen 5 auf.

Der Innenteil 2 und der Außenteil 3 des Packers sind im übrigen im Wesentlichen rohrförmig und enthalten einen Innenrohrdurchgang 6, der, von einer leichten Durchmesservergrößerung etwa im Bereich der Abschlussplatte 4 zur Seite des Innenteils 2 hin abgesehen, glatt zylinderförmig ausgeführt ist und keine weiteren Verengungen und dergleichen aufweist.

Am äußeren Ende des Außenteils 3 ist ein Anschluss für eine übliche Schnappkupplung eines Schlauchkupplungssystems vorgesehen. Dabei kann es sich beispielsweise um eines der im Gartenbereich gängigen Schnappkupplungssysteme für Schläuche handeln. Je nach Anforderungen an Schlauchdurchmesser und Druckfestigkeit können natürlich auch andere Anschlussvarianten gewählt werden, etwa aufzuschraubende Anschlüsse 7 oder einfache konische Verjüngungen zum Aufschieben eines Schlauchendes.

Der Innenteil 2 des Packers 1 weist in einem relativ zu seiner Gesamtlänge großen Abstand von der Abschlussplatte 4 zwei in einem kleinen axialen Abstand voneinander verlaufende Dichtlippen 8 auf, die einen etwas kleineren Außendurchmesser aufweisen als die Abschlussplatte 4. Etwa in der Mitte zwischen der der Abschlussplatte 4 zugewandten dieser Dichtlippen 8 und der Abschlussplatte 4 ist eine weitere wulstartige Durchmesservergrößerung vorgesehen, nämlich ein Wulst 9 zur Verbesserung der Verteilung des Befestigungsmaterials und zur Verankerung des Packers in dem Befestigungsmaterial. Der Außendurchmesser des Wulstes 9 ist größer als der übrige Außendurchmesser des Innenteils 2, jedoch kleiner als der der Dichtlippen 8.

Der beschriebene Packer 1 ist ein PE-Spritzgußteil, könnte jedoch auch aus einem anderen Material bestehen und in anderer Weise hergestellt sein.

Bei einem Einsatz wird der Packer 1 per Hand und unter geringem Kraftaufwand in ein in Figur 1 dargestelltes Bohrloch 10 eingeschoben, wobei die Dichtlippen 8 idealerweise unter geringem Andruck in Anlage an die Innenwand des Bohrlochs 10 kommen oder, abhängig von den Toleranzen, etwas von den Innenwänden des Bohrlochs 10 beabstandet sind. Der Außendurchmesser der Abschlussplatte 4 ist jedenfalls größer als der Innendurchmesser des Bohrlochs 10, so dass die Abschlussplatte mit ihrem äußeren Rand an dem Eingangsrand des Bohrlochs 10, also an der Außenseite des Gebäudeteils, in dem das Bohrloch 10 angebracht ist und das in Figur 1 dargestellt ist, zur Anlage kommt. Dabei stehen die Durchtrittsöffnungen 5, jedenfalls zumindest eine der beiden, in Verbindung mit dem Bohrloch 10.

Während dieses händischen Einschiebens werden auf die Innenwand des Bohrlochs 10 nur geringe Kräfte ausgeübt, so dass das Gebäudeteil, selbst wenn es aus sehr brüchigem Material, etwa rissigem Beton oder sanierungsbedürftigem Mauerwerk besteht, nicht oder zumindest nur wenig beschädigt wird.

Wenn der Packer 1 in der beschriebenen Weise in das Bohrloch 10 eingeschoben worden ist, wird über eine nicht dargestellte Kanüle eine PUR-Flüssigkeit durch eine der beiden Durchtrittsöffnungen 5 der Abschlussplatte 4 in das Bohrloch 10 eingespritzt und schäumt dort unter starker Expansion auf. Vorteilhaft ist die Verwendung einer Dosierpistole zum Einbringen der PUR-Flüssigkeit, die eine entsprechende Kanüle trägt. Das PUR-Material ist in Figur 1 in kleinen Punkten dargestellt und mit 11 bezeichnet. Man erkennt, dass sich das PUR-Material 11 beim Aufschäumen um den Umfang des Innenteils 2 des Packers 1 verteilt und dabei bis zu der der Abschlussplatte 4 zugewandten Dichtlippe 8 vordringt. Die beiden Dichtlippen 8 halten das PUR-Material 11 von einem weiteren Eindringen in das Bohrloch 10 ab. Je nach Qualität der Anlage der Dichtlippen 8 der Bohrlochinnenwand kann es dabei zu einem gewissen Eindringen in den Zwischenraum zwischen den beiden Dichtlippen 8 oder auch zu einem geringfügigem weiteren Eindringen kommen, das jedoch unwesentlich ist.

Figur 1 zeigt außerdem symbolisch dargestellte Risse des Materials des Gebäudeteils, in die das PUR-Material 11 ebenfalls eindringt. Das PUR-Material 11 ist während des Aufschäumens noch relativ niedrigviskos und kann somit gut in feine Unebenheiten und Risse eindringen und sich leicht entlang dem Innenteil 2 des Packers 1 verteilen. Nach dem Aufschäumen verfestigt sich das PUR-Material 11 und hält damit durch Wechselwirkung mit der Außenwand des Innenteils 2 des Packers 1, insbesondere mit dem Wulst 9 und den Dichtlippen 8, und ferner durch Wechselwirkung mit der Innenwand des Bohrlochs 10, und insbesondere deren Vorsprüngen, Vertiefungen und Rissen, den Packer 1 sehr fest in dem Bohrloch 10. Dabei können sich eine mechanische Sperrwirkung im Sinne eines Formschlusses und eine Klebewirkung ergänzen. Allerdings übt das PUR-Material keine großen radialen Kräfte auf die Innenwand des Bohrlochs 10 aus, so dass das Gebäudeteil durch diese erfindungsgemäße Form der Befestigung nicht weiter beschädigt wird.

Das verfestigte PUR-Material 11 hält den Packer 1 beim Injizieren des Injektionsmediums nicht nur in dem Bohrloch 10 fest, sondern dichtet das Bohrloch 10, von dem Innenrohrkanal 6 abgesehen, wirksam nach außen ab. Damit kann der erwünschte Druckaufbau erzielt werden.

Wenn zuviel PUR-Material 11 eingebracht worden sein sollte und beim Aufschäumen ein gewisser Überdruck entsteht, so wird dieser zum einen dadurch abgebaut, dass das PUR-Material 11 in die angedeuteten Risse eindringt. Zum zweiten kann das PUR-Material 11 aber auch in einem gewissen Umfang an den Dichtlippen 8 vorbei und durch die Durchtrittöffnungen 5 in der Abschlussplatte 4 nach außen dringen, so dass kein zu großer Überdruck entstehen kann.

Nach einer Verfestigung des PUR-Materials 11 sitzt der Packer fest und dicht, so dass an die Kupplung 7 ein Schlauch angeschlossen werden kann und unter hohem Druck ein Medium zur Behandlung des Gebäudeteils eingespritzt werden kann. Dieses Injektionsmedium läuft durch den Innenrohrkanal 6 des Packers 1 und dringt damit in das nicht von dem Packer 1 erfasste innere Ende des Bohrlochs 10 ein. Von diesem Bereich aus muss sich das Injektionsmedium durch die in Figur 1 angedeuteten Risse oder durch das Material des Gebäudeteils selbst in dem Material verteilen und seine Wirkung entfalten. Dabei kann es sich um den Aufbau einer Sperrschicht gegen Feuchtigkeit oder eine mechanische Stabilisierung oder dergleichen handeln.

Der Außenteil 3 des Packers 1 kann in der Nähe der Abschlussplatte 4 übrigens mit einer in den Figuren nicht dargestellten Sollbruchstelle ausgestattet sein, so dass er nach seiner Verwendung abgebrochen werden kann, wobei der Innenteil 2 mit der Abschlussplatte 4 in dem Gebäudeteil verbleibt. Es kann aber auch eine andere Möglichkeit des Abnehmens des Außenteils 3 vorgesehen sein, etwa eine Steck- oder Schraubverbindung. Bei dem dargestellten Beispiel kann der Außenteil 3 nach dem Gebrauch des Packers 1 abgeflext werden.

Im Allgemeinen werden Packer in größerer Zahl verwendet. Das Schlauchsystem kann dabei eine Verteilerkupplung aufweisen, so dass mehrere Packer der dargestellten Bauart über einzelne Schlauchstücke mit dieser Verteilerkupplung und mit einem einzigen Versorgungsanschluss verbunden werden können.

Die Figuren zeigen den beispielhaften Packer 1 maßstäblich. Er hat tatsächlich eine Länge von etwa 10 - 20 cm. Der Innendurchmesser des Innenrohrkanals 6 und damit auch der Außendurchmesser sollten an die Abmessungen des verwendeten Schlauchsystems und der verwendeten Schnappkupplung angepasst sein. Die Abmessungen der Dichtlippen 8 wiederum sollten vorzugsweise zumindest 20 % größer sein als der übrige Außendurchmesser des Innenteils 2. Gleichzeitig sollte der Abstand zwischen den Dichtlippen 8 und der Abschlussplatte 4 vorzugsweise mehr als das Dreifache des Außendurchmessers des Innenteils betragen. Der Außenteil 3 des Packers 1 kann zur Handhabung relativ lang sein, kann jedoch auch aus praktischen Erwägungen kurz ausgeführt werden. Er sollte von der Abschlussplatte 4 bis zum äußersten Ende vorzugsweise zumindest 0,5 - 2 cm und vorzugsweise nicht über 6 - 15 cm lang sein.

## Patentansprüche

1. Verfahren zum Befestigen eines Packers (1) in einem Gebäudeteil aus festem mineralischen Baustoff,
bei dem der Packer (1) in ein von einer Außenfläche des Gebäudeteils nach innen in das Gebäudeteil gerichtetes Loch (10) eingeschoben wird,
zwischen eine Außenfläche des Packers (1) und eine Innenfläche des Lochs (10) ein flüssiges Befestigungsmaterial (11) eingebracht wird,
und sich das Befestigungsmaterial (11) verfestigt, so dass der Packer (1) von dem verfestigten Befestigungsmaterial (11) in dem Loch (10) gehalten wird,
wobei das Befestigungsmaterial (11) nach Einbringen in das Loch (10) unter Expansion aufschäumt, sich dabei entlang einem im Wesentlichen rohrförmigen Innenteil (2) des Packers (1) verteilt und in Unebenheiten und Ritze des Gebäudeteils eindringen kann und sich als Schaum verfestigt,
wobei nach der Verfestigung des Befestigungsmaterials (11) durch den Packer (1) ein Injektionsmedium in das Gebäudeteil injiziert wird,
wobei der Packer einen an dem Innenteil (2) anschließenden Außenteil (3) aufweist, der dazu ausgelegt ist, nach dem Einschieben des Packers (1) in das Loch (10) außerhalb des Lochs angeordnet zu sein,
**dadurch gekennzeichnet, dass** der Packer eine Dichtlippe (8) zum Hemmen eines Vordringens des Befestigungsmaterials (11) aufweist, die an dem Innenteil (2) in einem Abstand von dem Außenteil (3) angeordnet ist und um den Umfang des Innenteils (2) läuft,
und ferner eine Abschlussplatte (4) mit einem größeren Außendurchmesser als die Dichtlippe (8) aufweist, welche Abschlussplatte (4) nach dem Einschieben des Packers (1) in das Loch (10) an der Außenfläche des Gebäudeteils zur Anlage kommt und das Loch (10) im Wesentlichen nach Außen abschließt und eine Dünnstelle oder eine Öffnung (5) zum Einbringen des Befestigungsmaterials (11) durch die Abschlussplatte (4) hindurch aufweist.

2. Verfahren nach Anspruch 1, bei dem das Befestigungsmaterial (11) mit einer Kanüle zwischen die Außenfläche des Packers (1) und die Innenfläche des Lochs (10) eingebracht wird.

3. Verfahren nach einem der vorstehenden Ansprüche, bei dem der Packer (1) in dem Loch (10) durch eine an den Lochinnenquerschnitt angepasste Dichtlippe (8) des Packers (1) zumindest stellenweise zentriert wird.

4. Satz aus einem Packer (1), der für ein Verfahren nach einem der vorstehenden Ansprüche ausgelegt ist, und einem flüssigen Befestigungsmaterial (11), das zur Befestigung des Packers (1) nach Anspruch 1 ausgelegt ist, wobei der Packer (1) aufweist:
einen im Wesentlichen rohrförmigen Innenteil (2), der dazu ausgelegt ist, nach dem Einschieben des Packers (1) in das Loch (10) in dem Loch (10) angeordnet zu sein und von zwischen eine Außenfläche des Innenteils (2) und
die Innenfläche des Lochs (10) eingebrachtem Befestigungsmaterial (11) in dem Loch (10) gehalten zu werden,
und einen an dem Innenteil (2) anschließenden Außenteil (3), der dazu ausgelegt ist, nach dem Einschieben des Packers (1) in das Loch (10) außerhalb des Lochs (10) angeordnet zu sein,
und wobei das Befestigungsmaterial (11) so beschaffen ist, dass es nach Einbringen in das Loch (10) unter Expansion aufschäumt, sich dabei entlang dem Innenteil (2) des Packers (1) verteilt und in Unebenheiten und Ritze des Gebäudeteils eindringen kann und sich als Schaum verfestigt,
so dass nach der Verfestigung des Befestigungsmaterials (11) durch den Packer (1) ein Injektionsmedium in das Gebäudeteil injiziert werden kann,
**dadurch gekennzeichnet, dass** der Packer weiter aufweist eine Dichtlippe (8) zum Hemmen eines Vordringens des Befestigungsmaterials (11), die an dem Innenteil (2) in einem Abstand von dem Außenteil (3) angeordnet ist und um den Umfang des Innenteils (2) läuft,
und ferner eine Abschlussplatte (4) mit einem größeren Außendurchmesser als die Dichtlippe (8) aufweist, welche Abschlussplatte (4) nach dem Einschieben des Packers (1) in das Loch (10) an der Außenfläche des Gebäudeteils zur Anlage kommt und das Loch (10) im Wesentlichen nach Außen abschließt und eine Dünnstelle oder eine Öffnung (5) zum Einbringen des Befestigungsmaterials (11) durch die Abschlussplatte (4) hindurch aufweist.

5. Satz nach Anspruch 4, bei dem der Abstand zwischen der Dichtlippe (8) und dem Außenteil (3) zumindest das Doppelte des Außendurchmessers des Innenteils (2) in dem Bereich dieses Abstandes beträgt.

6. Satz nach Anspruch 4 oder 5, bei dem die Dichtlippe (8) doppelt und mit einem axialen Versatz zwischen den beiden Dichtlippen (8) vorgesehen ist.

7. Satz nach einem der Ansprüche 4 - 6, bei dem der Außendurchmesser der Dichtlippe (8) zumindest das 1,2-fache des Außendurchmessers des Innenteils (2) in dem Bereich zwischen dem Außenteil (3) und der Dichtlippe (8) beträgt.

8. Satz nach einem der Ansprüche 4 - 7, bei dem zwischen der Abschlussplatte (4) und der Dichtlippe (8) ein Wulst (9) mit einem gegenüber der Dichtlippe (8) geringerem Außenradius vorgesehen ist.

9. Satz nach einem der Ansprüche 4 - 8 mit einem ventilfreien Innenrohrdurchgang (6) durch den Innenteil (2) und den Außenteil (3) des Packers (1).

10. Satz nach einem der Ansprüche 4 - 9, bei dem der Außenteil (3) einen für eine lösbare Schnappkupplung einer Versorgungsleitung ausgelegten Anschluss (7) aufweist.

11. Packer (1), der zum Befestigen in einem Gebäudeteil aus festem mineralischen Baustoff durch Einschieben in ein von einer Außenfläche des Gebäudeteils nach innen in das Gebäudeteil gerichtetes Loch (10), Einbringen eines flüssigen Befestigungsmaterials (11) zwischen einer Außenfläche des Packers (1) und einer Innenfläche des Lochs (10) und Verfestigen des aufschäumenden Befestigungsmaterials (11) ausgelegt ist und aufweist:
einen im Wesentlichen rohrförmigen Innenteil (2), der dazu ausgelegt ist, nach dem Einschieben des Packers (1) in das Loch (10) in dem Loch (10) angeordnet zu sein und von zwischen die Außenfläche des Innenteils (2) und die Innenfläche des Lochs (10) eingebrachtem Befestigungsmaterial (11) in dem Loch (10) gehalten zu werden,
und einen an dem Innenteil (2) anschließenden Außenteil (3), der dazu ausgelegt ist, nach dem Einschieben des Packers (1) in das Loch (10) außerhalb des Lochs (10) angeordnet zu sein,
**gekennzeichnet durch** eine Dichtlippe (8) zum Hemmen eines Vordringens des Befestigungsmaterials (11), die an dem Innenteil (2) in einem Abstand von dem Außenteil (3) angeordnet ist und um den Umfang des Innenteils (2) läuft,
und ferner eine Abschlussplatte (4) mit einem größeren Außendurchmesser als die Dichtlippe (8), welche Abschlussplatte (4) dazu ausgelegt ist, nach dem Einschieben des Packers (1) in das Loch (10) an der Außenfläche des Gebäudeteils zur Anlage zu kommen und das Loch (10) im Wesentlichen nach außen abzuschließen, und die eine Dünnstelle oder eine Öffnung (5) zum Einbringen des Befestigungsmaterials (11) **durch** die Abschlussplatte (4) hindurch aufweist.

12. Packer (1) nach Anspruch 11, bei dem der Abstand zwischen der Dichtlippe (8) und dem Außenteil (3) zumindest das Doppelte des Außendurchmessers des Innenteils (2) in dem Bereich dieses Abstandes beträgt.

13. Packer (1) nach Anspruch 11 oder 12, bei dem die Dichtlippe (8) doppelt und mit einem axialen Versatz zwischen den beiden Dichtlippen (8) vorgesehen ist.

14. Packer (1) nach einem der Ansprüche 11 - 13, bei dem zwischen der Abschlussplatte (4) und der Dichtlippe (8) ein Wulst (9) mit einem gegenüber der Dichtlippe (8) geringerem Außenradius vorgesehen ist.

## Claims

1. A method for fixing an injection bolt (1) in a building part of solid mineral construction material,
in which said injection bolt (1) is pushed into a hole (10) directed from an outer surface of said building part into the inside of said building part,
a fluid fixing material (11) is introduced between an outer surface of said injection bolt (1) and an inner surface of said hole (10),
and said fixing material (11) hardens such that said injection bolt (1) is held by said hardened fixing material (11) in said hole (10),
wherein said fixing material (11) foams and expands after introduction into said hole (10), distributes therein along a substantially tubular inner part (2) of said injection bolt (1), and can penetrate into unevennesses and fissures of said building part, and hardens as a foam,
wherein after said hardening of said fixing material (11), an injection material is injected into said building part through said injection bolt (1),
wherein said injection bolt comprises an outer part (3) joined to said inner part (2) and adapted to be arranged outside of said hole (10) after the introduction of said injection bolt (1) into said hole,
**characterized in that** said injection bolt comprises a sealing lip (8) for inhibiting an advancement of said fixing material (11) and being arranged at said inner part (2) in a certain distance from said outer part (3) and running around the circumference of said inner part (2),
and further comprising a closing plate (4) having a larger outer diameter than said sealing lip (8), and abutting against said outer surface of said building part after said pushing of said injection bolt (1) into said hole (10), and substantially closing said hole (10) to the outside, and comprising a thin portion or an opening (5) for introducing said fixing material (11) through said closing plate (4).

2. A method according to claim 1, in which said fixing material (11) is introduced between said outer surface of said injection bolt (1) and said inner surface of said hole (10).

3. A method according to one of the preceding claims, in which said injection bolt (1) is centred at least at portions thereof, in said hole (10) by a sealing lip (8) of said injection bolt (1) adapted to the inner section of said hole.

4. A set of an injection bolt (1) being adapted for a method according to one of the preceding claims and a fluid fixing material (11) being adapted for fixing said injection bolt (1) according to claim 1, wherein said injection bolt (1) comprises:
a substantially tubular inner part (2) adapted to be arranged in said hole (10) after pushing said injection bolt (1) into said hole (10) and to be held in said hole (10) by fixing material (11) introduced between an outer surface of said inner part (2) and the inner surface of said hole (10),
and an outer part (3) joined to said inner part (2) and adapted to be arranged outside of said hole (10) after said introduction of said injection bolt (1) into said hole (10),
and wherein said fixing material (11) is such that it foams and expands after introduction into said hole (10), distributes along said inner part (2) of said injection bolt (1), and can penetrate into unevennesses and fissures of said building part, and hardens as a foam,
so that after said hardening of said fixing material (11), an injection material can be injected into said building part through said injection bolt (1),
**characterized in that** said injection bolt further comprises a sealing lip (8) for inhibiting an advancement of said fixing material (11), being arranged at said inner part (2) in a certain distance from said outer part (3), and running around the circumference of said inner part (2),
and further comprises a closing plate (4) having a larger outer diameter than said sealing lip (8), and abutting at said outer surface of said building part after said pushing of said injection bolt (1) into said hole (10), and substantially closing said hole (10) to the outside, and comprising a thin portion or an opening (5) for introducing said fixing material (11) through said closing plate (4).

5. A set according to claim 4, in which said distance between said sealing lip (8) and said outer part (3) amounts to at least double the outer diameter of said inner part (2) in the region of said distance.

6. A set according to claim 4 or 5, in which said sealing lip (8) is provided twice and with an axial space between both sealing lips (8).

7. A set according to one of claims 4 - 6, in which the outer diameter of said sealing lip (8) amounts to at least 1.2 times the outer diameter of said inner part (2) in the region between said outer part (3) and said sealing lip (8).

8. A set according to one of claims 4 - 7, in which a bulge (9) having a smaller outer radius than said sealing lip (8) is provided between said closing plate (4) and said sealing lip (8).

9. A set according to one of claims 4 - 8, having a valve-free inner tube passage (6) through said inner part (2) and said outer part (3) of said injection bolt (1).

10. A set according to one of claims 4 - 9, in which said outer part (3) comprises a connection (7) adapted for a removable snap mounting of a supply line.

11. An injection bolt (1) being adapted to be fixed in a building part of solid mineral construction material by being pushed into a hole (10) directed from an outer surface of said building part into the inside of said building part, introducing a fluid fixing material (11) between an outer surface of said injection bolt (1) and an inner surface of said hole (10) and hardening of the foaming fixing material (11), and comprising:
an essentially tubular inner part (2) adapted to be arranged in said hole (10) after said pushing of said injection bolt (1) into said hole (10) and for being held in said hole (10) by fixing material (11) introduced between said outer surface of said inner part (2) and said inner surface of said hole (10),
and an outer part (3) joined to said inner part (2) and adapted to be arranged outside of said hole (10) after said pushing of said injection bolt (1) into said hole (10),
**characterized by** sealing lip (8) for inhibiting an advancement of said fixing material (11) and being arranged at said inner part (2) in a certain distance from said outer part (3), and running around the circumference of said inner part (2),
and further by a closing plate (4) having a larger outer diameter than said sealing lip (8) and being adapted to abut against said outer surface of said building part after said pushing of said injection bolt (1) into said hole (10) and essentially closing said hole (10) to the outside, and comprising a thin portion or an opening (5) for introducing said fixing material (11) through said closing plate (4).

12. An injection bolt (1) according to claim 11, in which said distance between said sealing lip (8) and said outer part (3) amounts to at least double the outer diameter of said inner part (2) in the region of said distance.

13. An injection bolt (1) according to claim 11 or 12, in which said sealing lip (8) is provided twice and with an axial space between both sealing lips (8).

14. An injection bolt (1) according to one of claims 11 - 13, in which a bulge (9) having a smaller outer radius than said sealing lip (8) is provided between said closing plate (4) and said sealing lip (8).

## Revendications

1. Procédé permettant de fixer une aiguille (1) dans une partie de bâtiment composée d'un matériau de construction minéral solide,
dans lequel l'aiguille (1) est introduite dans un trou (10) orienté à partir d'une surface externe de la partie de bâtiment vers l'intérieur dans la partie de bâtiment,
un matériau de fixation (11) liquide est déposé entre une surface externe de l'aiguille (1) et une surface interne du trou (10),
et le matériau de fixation (11) durcit de telle sorte que l'aiguille (1) soit maintenue dans le trou (10) par le matériau de fixation (11) durci,
le matériau de fixation (11) moussant après son dépôt dans le trou (10) tout en se dilatant, s'étalant à cette occasion le long d'une partie interne (2) essentiellement tubulaire de l'aiguille (1) et pouvant pénétrer dans des irrégularités et fissures de la partie de bâtiment et durcissant sous la forme de mousse,
un produit étant injecté dans la partie de bâtiment à travers l'aiguille (1) après le durcissement du matériau de fixation (11),
l'aiguille comportant une partie externe (3), faisant suite à la partie interne (2), qui est conçue pour être disposée à l'extérieur du trou après la mise en place de l'aiguille (1) dans le trou (10),
**caractérisé en ce que** l'aiguille comprend une lèvre d'étanchéité (8) pour empêcher une progression du matériau de fixation (11), lèvre qui est disposée sur la partie interne (2) à une certaine distance de la partie externe (3) et entoure la circonférence de la partie interne (2),
et comprend en outre une plaque terminale (4) avec un diamètre externe supérieur à celui de la lèvre d'étanchéité (8), laquelle plaque terminale (4) vient s'appuyer sur la surface externe de la partie de bâtiment après la mise en place de l'aiguille (1) dans le trou (10) et obture le trou (10) essentiellement vers l'extérieur et comprend un emplacement mince ou une ouverture (5) permettant le dépôt du matériau de fixation (11) à travers la plaque terminale (4).

2. Procédé selon la revendication 1, dans lequel le matériau de fixation (11) est déposé au moyen d'une canule entre la surface externe de l'aiguille (1) et la surface interne du trou (10).

3. Procédé selon l'une quelconque des revendications précédentes, dans lequel l'aiguille (1) est centrée, au moins par endroits, dans le trou (10) par une lèvre d'étanchéité (8), de l'aiguille (1), adaptée à la coupe transversale interne du trou.

4. Jeu composé d'une aiguille (1), qui est conçue pour un procédé selon l'une quelconque des revendications précédentes, et un matériau de fixation liquide (11) qui est conçu pour la fixation de l'aiguille (1) selon la revendication 1, l'aiguille (1) comprenant :
une partie interne (2) essentiellement tubulaire qui est conçue pour être disposée dans le trou (10) après l'introduction de l'aiguille (1) dans le trou (10) et pour être maintenue dans le trou (10) par un matériau de fixation (11) déposé entre une surface externe de la partie interne (2) et la surface interne du trou (10) et
une partie externe (3), faisant suite à la partie interne (2), qui est conçue pour être disposée à l'extérieur du trou (10) après l'introduction de l'aiguille (1) dans le trou (10),
le matériau de fixation (11) étant conçu de telle sorte qu'il mousse en se dilatant après la mise en place dans le trou (10), s'étale à cette occasion le long de la partie interne (2) de l'aiguille (1) et peut pénétrer dans des irrégularités et fissures de la partie de bâtiment et durcit sous la forme de mousse,
de telle sorte que, après le durcissement du matériau de fixation (11), un produit puisse être injecté dans la partie de bâtiment à travers l'aiguille (1),
**caractérisé en ce que** l'aiguille comprend en outre une lèvre d'étanchéité (8) pour empêcher la progression du matériau de fixation (11), lèvre qui est disposée sur la partie interne (2) à une certaine distance de la partie externe (3) et entoure la circonférence de la partie interne (2),
et comprend en outre une plaque terminale (4) comportant un diamètre externe supérieur à celui de la lèvre d'étanchéité (8), laquelle plaque terminale (4) vient s'appuyer sur la surface externe de la partie de bâtiment après l'introduction de l'aiguille (1) dans le trou (10) et obture le trou (10) essentiellement vers l'extérieur et comprend un emplacement mince ou une ouverture (5) pour la mise en place du matériau de fixation (11) à travers la plaque terminale (4).

5. Jeu selon la revendication 4, dans lequel la distance entre la lèvre d'étanchéité (8) et la partie externe (3) s'élève au moins au double du diamètre externe de la partie interne (2) au niveau de cet écart.

6. Jeu selon la revendication 4 ou 5, dans lequel la lèvre d'étanchéité (8) est prévue en double et avec un décalage axial entre les deux lèvres d'étanchéité (8).

7. Jeu selon l'une quelconque des revendications 4 à 6, dans lequel le diamètre externe de la lèvre d'étanchéité (8) s'élève au moins à 1,2 fois le diamètre externe de la partie interne (2) dans la zone située entre la partie externe (3) et la lèvre d'étanchéité (8).

8. Jeu selon l'une quelconque des revendications 4 à 7, dans lequel, entre la plaque terminale (4) et la lèvre d'étanchéité (8), on a prévu un bourrelet (9) avec un rayon externe plus faible par rapport à celui de la lèvre d'étanchéité (8).

9. Jeu selon l'une quelconque des revendications 4 à 8 comportant un passage tubulaire interne (6), dépourvu de soupape, à travers la partie interne (2) et la partie externe (3) de l'aiguille (1).

10. Jeu selon l'une quelconque des revendications 4 à 9, dans lequel la partie externe (3) comporte un raccord (7) conçu pour l'accouplement amovible à enclenchement d'une conduite d'alimentation.

11. Aiguille (1) qui est conçue pour être fixée dans une partie de bâtiment composée d'un matériau de construction minéral solide, par introduction dans un trou (10) orienté à partir d'une surface externe de la partie de bâtiment vers l'intérieur de la partie de bâtiment, pour la mise en place d'un matériau de fixation liquide (11) entre une surface externe de l'aiguille (1) et une surface interne du trou (10) et pour le durcissement du matériau de fixation (11) moussant et qui comprend :
une partie interne (2) essentiellement tubulaire qui est conçue pour être disposée dans le trou (10) après l'introduction de l'aiguille (1) dans le trou (10) et pour être maintenue dans le trou (10) par un matériau de fixation (11) déposé entre la surface externe de la partie interne (2) et la surface interne du trou (10),
et une partie externe (3), faisant suite à la partie interne (2), qui est conçue pour être disposée à l'extérieur du trou (10) après l'introduction de l'aiguille (1) dans le trou (10),
**caractérisée par** une lèvre d'étanchéité (8) servant à empêcher une progression du matériau de fixation (11), lèvre qui est disposée sur la partie interne (2) à distance de la partie externe (3) et entoure la circonférence de la partie interne (2),
et comprend en outre une plaque terminale (4) comportant un diamètre externe supérieur à celui de la lèvre d'étanchéité (8), laquelle plaque terminale (4) est conçue pour venir s'appuyer sur la surface externe de la partie de bâtiment après l'introduction de l'aiguille (1) dans le trou (10) et pour obturer le trou (10) essentiellement vers l'extérieur et qui comprend un emplacement mince ou une ouverture (5) pour la mise en place du matériau de fixation (11) à travers la plaque terminale (4).

12. Aiguille (1) selon la revendication 11, dans laquelle la distance entre la lèvre d'étanchéité (8) et la partie externe (3) s'élève au moins au double du diamètre externe de la partie interne (2) au niveau de cet écart.

13. Aiguille (1) selon la revendication 11 ou 12, dans laquelle la lèvre d'étanchéité (8) est prévue en double et avec un décalage axial entre les deux lèvres d'étanchéité (8).

14. Aiguille (1) selon l'une quelconque des revendications 11 à 13, dans laquelle, entre la plaque terminale (4) et la lèvre d'étanchéité (8), on a prévu un bourrelet (9) avec un rayon externe inférieur à celui de la lèvre d'étanchéité (8).
